# EUROPÄISCHE PATENTSCHRIFT

(11) **EP 0 436 067 B1**
(45) Veröffentlichungstag und Bekanntmachung des Hinweises auf die Patenterteilung: **19.05.1993**
(21) Anmeldenummer: 90115089.6
(22) Anmeldetag: 06.08.1990
(51) Int. Cl.: E05C 17/22, B60J 5/04

(54) **Türfeststeller für Kraftwagentüren**
Door check for doors of automotive vehicles
Arrêt de porte pour portes de véhicules automobiles

(30) Priorität: 30.12.1989 DE 3943407
(43) Veröffentlichungstag der Anmeldung: 10.07.1991
(73) Patentinhaber: ED. Scharwächter GmbH & Co.KG., D-42855 Remscheid (DE)
(72) Erfinder: Klüting, Bernd Alfred, Dipl.-Ing., D-5608 Radevormwald (DE)
(74) Vertreter: Schön, Theodor, Patent- und Zivilingenieur

(56) Entgegenhaltungen:
- DE-A- 3 546 009
- FR-A- 2 632 902
- GB-A- 1 152 361
- US-A- 4 301 570

## Beschreibung

Die Erfindung bezieht sich auf einen Türfeststeller für Kraftwagentüren, bestehend aus einer vermittels eines Lagerbockes an einem Türanordnungsteil, Tür oder Türholm schwenkbar angelenkten und mit die zu verrastenden Öffnungslagen der Tür markierenden Rasten sowie einem die Öffnungsendlage der Tür bestimmenden Endanschlag versehenen Türhaltestange und einem am anderen Türanordnungsteil starr befestigten und von der Türhaltestange durchsetzten Haltergehäuse, in welchem eine erste Rolle als Widerlagerrolle um eine starre Achse drehbar und eine zweite Rolle als Belastungsrolle auf dem Belastungsarm einer vermittels eines Stützarmes am Haltergehäuse abgestützten Drehstabfeder drehbar gelagert ist und bei welchem die Türhaltestange zwischen den beiden Rollen hindurchgeführt ist.

Bei bekannten Türfestsellern dieser Bauart (z.B. Dokument FR-A1-2632902) weist die Türhaltestange einen im wesentlichen rechteckigen Profilquerschnitt auf, wobei die die zu verrastenden Öffnungslagen der Tür markierenden Rasten durch Ausnehmungen an der einen, mit der Belastungsrolle zusammenwirkenden Schmalseite der Türhaltestange gebildet sind und wobei die beiden einander gegenüberliegend angeordneten Rollen, Belastungs- und Widerlagerrolle, über zylindrische glattflächige Laufflächen mit jeweils einer der beiden Schmalseiten der Türhaltestange zusammenwirken. Daraus resultiert der Nachteil, daß bei einer gegenüber den Rollenachsen winkeligen Ausrichtung der Anlenkachse der Türhaltestange die Türhaltestange gegenüber den Laufflächen der Rollen verkantet geführt ist, was einerseits zu einer unzureichenden Haltekraft des Türfestellers und andererseits zu einem Einlaufen der Türhaltestange in den Laufflächen der Rollen und dadurch schließlich neben einer zunehmenden Verschleißung, insbesondere zu einer Geräuschentwicklung im Türfeststeller führt. Türfeststeller dieser Bauart müssen daher unter einem hohen Aufwand mit großer Präzision gefertigt werden, wodurch sie mit einem hohen Herstellungsaufwand behaftet sind. Darüberhinaus erfordert diese Bauart von Türfeststellern eine besonders sorgfältige Ausrichtung der an den beiden Türanordnungsteilen, Tür und Türholm zu befestigenden Teile, Haltergehäuse einerseits und Lagderbock andererseits, wodurch auch die Montage des Türfeststellers in der Fahrzeugkarosserie zeitaufwendig und daher teuer ist. Weiterhin ist es, nicht zuletzt infolge des im modernen Automobilbau üblichen Einsatzes maschineller Einbauhilfen, beim Wiedereinsetzen der ursprünglich in die Rohkarosserie eingepassten und einjustierten Tür schwer vermeidbar daß, wenn auch geringfügigen Verformungen des Türkörpers bzw. des Türholmes entstehenden und somit sehr schwierig eine exakte gleichlaufende Ausrichtung von Rollenachse und Anlenkachse der Türhaltestange zu gewährleisten.

Der Erfindung liegt daher die Aufgabe zugrunde einen Türfeststeller der eingangs bezeichneten Bauart derart zu verbessern, daß sowohl herstellungsbedingte als auch einbaubedingte Abweichungen in der Lage der Achsen der Rollen einerseits und der Anlenkachse der Türhaltestange andererseits ohne besonderen Justieraufwand und ohne Erhöhung der Herstellungsaufwandes für den Türfeststeller im Türfeststeller derart aufgenommen werden können, daß alle nachteiligen Folgen solcher Toleranzen vermieden werden.

Diese Aufgabe wird erfindungsgemäß im wesentlichen dadurch gelöst, daß die Türhaltestange über ihre gesamte mit den Rollen in Eingriff gelangende Länge hin ein abgerundetes Querschnittsprofil aufweist und die die zu verrastenden Öffnungslagen der Tür markierenden Rasten jeweils durch wenigstens eine quer zu deren Längsachse gerichtete Ausbiegung der Türhaltestange gebildet sind. Insbesondere sieht die Erfindung vor, daß die Türhaltestange über ihre gesamte mit den Rollen in Eingriff gelangende Länge hin einen sowohl von der reinen Kreisform als auch von der Vieleckform abweichenden Profilquerschnitt aufweist. Durch die erfindungsgemäße Gestaltung des Türfeststellers und insbesondere die gerundete Profilquerschnittsform der Türhaltestange ist gewährleistet, daß diese unabhängig von eventuellen gegenseitigen Winkellagen der Achsen der beiden Rollen und der Anlenkachse der Türhaltestange sowie auch unabhängig von einem eventuellen Höhenversatz zwischen dem Lagerbock und dem Haltergehäuse ohne jede Verkantungsmöglichkeit jeweil mit einem ausreichenden Teil ihrer Umfangsfläche an den beiden Rollen, Widerlagerrolle und Belastungsrolle, in Anlage ist und daß daher im Betrieb des Türfeststellers weder ein durch Montage- oder Herstellungstoleranzen bedingter erhöhter Verschleiß noch eine daraus resultierende Geräuschentwicklung entstehen können. Sowohl aus der Sicht der Herstellung des Türfeststellers als auch aus der Sicht der Wirkungsweise ist eine kreisrunde Profilquerschnittsform der Türhaltestange in den meisten Anwendungsfällen zu bevorzugen, falls nicht Gründe für die Verwendung einer ovalen oder ähnlichen Profilquerschnittsform vorliegen. Eine Vereinfachung in der Herstellung des Türfeststellers wird dabei insbesondere auch dadurch erreicht, daß die Türhaltestange aus einem Zuschnitt eines Rundmaterialstabes gebildet ist und über ihre gesamte, mit den Rollen in Eingriff gelangende Länge hin eine gleichbleibende Profilquerschnittsform aufweist.

Im einfachsten Fall können entweder beide oder aber auch nur eine der beiden mit der Türhaltestange zusammenwirkenden Rollen, Belastungs- oder Widerlagerrolle eine glatte zylindrische Umfangsfläche aufweisen und daher linienförmig an der Umfangsfläche der Türhaltestange anliegen.

Im Rahmen einer besonders bevorzugten Weiterbildung der Erfindung ist jedoch weiterhin vorgesehen, daß die Lauffläche wenigstens einer der Rollen, Belastungs- und/oder Widerlagerrolle, eine vom Profilquerschnitt der Türhaltestange abweichende Profilform besitzt, wobei sich zwei zweckmäßige Ausgestaltungsformen anbieten, nämlich einmal, daß die Lauffläche wenigstens einer der Rollen, Belastungs- und/oder Widerlagerrolle, eine nach innen durchgewölbte Profilform aufweist, wobei die Wölbung der Lauffläche einen kleineren Durchmesser aufweist als den Durchmesser der Türhaltestange. und zum anderen, daß die Lauffläche wenigstens einer der Rollen, Belastungs- und/oder Widerlagerrolle, eine nach innen durchgewölbte Profilform aufweist, wobei die Wölbung der Lauffläche einen größeren Durchmesser aufweist als den Durchmesser der Türhaltestange. Zweckmäßigerweise sind dabei beide Rollen, Belastungs- und Widerlagerrolle mit gleicher Profilierung ihrer Umfangsfläche ausgestattet und weist die Profilierung eine solche Tiefe auf, daß die Rollen mindestens bei einer ein kreisrundes Querschnittsprofil aufweisenden Türhaltestange deren Umfang wenigsten zur Hälfte umgreifen. Aus dem Zusammenwirken der Profilform der Türhaltestange und der Profilform der beiden mit ihr zusammenwirkenden Rollen resultiert, daß die Türhaltestange bei einem Auslaufen aus ihrer ideellen Laufrichtung an den Innenflächen der Profilierung der beiden Rollen anliegt und damit nicht verkanten kann.

Die Erfindung umfaßt ferner eine Ausgestaltungsform, bei der eine Türhaltestange eine mit einer zylindrisch-glattflächigen Umfangsfläche versehene und eine mit eine Profilierung ihrer Umfangsfläche versehene Rolle zugeordnet ist, wobei zweckmssigerweise die Umfangsfläche der Widerlagerrolle zylindrisch glattflächig ausgebildet ist.

In weiterer Ausgestaltung der Erfindung ist ferner vorgesehen, daß die Türhaltestange wenigstens zwei jeweils durch eine wellenartige quer zu ihrer Längsachse gerichtete Verformung gebildete, aufeinanderfolgend angeordnete Rasten aufweist und daß der Öffnungsendanschlag für die Tür durch eine wenigstens annähernd rechtwinkelige Endabwinkelung der Türhaltestange gebildet ist. Hinsichtlich des Öffnungsendanschlages der Tür kann weiterhin vorgesehen werden, daß die Türhaltestange im Bereich des Öffnungsendanschlages eine von ihrer übrigen Querschnittsform abweichende Profilquerschnittsform, insbesondere eine birnenförmige Querschnittsform, aufweist.

Es kann aber im Rahmen der Erfindung auch vorgesehen sein, daß am freien Ende der Türhaltestange ein in an sich bekannter Weise durch einen an ihr befestigten Körper, insbesondere einen Gummipuffer, gebildeter Öffnungsendanschlag angeordnet ist.

Ferner ist bezüglich einer vorteilhaften Herstellungsweise noch vorgesehen, daß die Türhaltestange insgesamt durch Biegen eines spanlos vorgeformten Teiles dargestellt ist, wobei ein Lagerauge für die Lagerung der Türhaltestange im Lagerbock einteilig mit der Türhaltestange ausgebildet, insbesondere durch eine Abplattung des Türhaltestangenprofiles gebildet ist.
Andererseits kann die Ausgestaltung auch so getroffen sein, daß an die Türhaltestange ein durch eine Zylinderhülse gebildetes Lagerauge, insbesondere mittels Schweißung angeschlossen ist.

Die Erfindung ist in der nachfolgenden Beispielsbeschreibung anhand einiger in der Zeichnung dargestellter Ausführungsbeispiele im Einzelnen beschrieben. In der Zeichnung zeigt die
- Figur 1: eine Draufsicht auf einen Türfeststeller;
- Figur 2: eine Seitenansicht des Türfeststellers nach Figur 1;
- Figur 3: eine Stirnansicht des Türfeststellers nach Figur 1 und 2;
- Figur 4: eine Seitenansicht einer Türhaltestange für einen Türfeststeller nach Figur 1 bis 3;
- Figur 5: eine Schnittdarstellung einer ersten Ausführungsform einer mit einer Türhaltestange zusammenwirkenden Rolle;
- Figur 6: eine Schnittdarstellung einer zweiten Ausführungsform einer mit einer Türhaltestange zusammenwirkenden Rolle;
- Figur 7: eine Schnittdarstellung einer dritten Ausführungsform einer mit einer Türhaltestange zusammenwirkenden Rolle;
- Figur 8: eine Darstellung der Verformungsstufen bei der Herstellung einer Türhaltestange;
- Figur 9: eine Seitenansicht einer weiteren Gestaltungsform einer Türhaltestange;
- Figur 10: eine Draufsicht zur Türhaltestange nach Figur 9.

Der Türfeststeller besteht im wesentlichen aus einem durch einen U-förmig verformten Flachmaterialzuschnitt gebildeten und am einen Türanordnungsteil starr befestigten Haltergehäuse 1, einer das Haltergehäuse 1 durchsetzenden Türhaltestange 2 und einem die Tüthaltestange 2 am anderen Türanordnungsteil lagernden Lagerbock 3, wobei eine die Widerlagerrolle bildende Rolle 4 um eine starre Achse 5 drehbar am Haltergehäuse 1 gelagert ist, während eine bezüglich der Türhaltestange 2 der Rolle 4 gegenüberliegend im Haltergehäuse 1 angeordnete, die Belastungsrolle bildende Rolle 6 auf dem freien Belastungsarm 7 einer über einen Stützarm 8 am Haltergehäuse 1 abgestützten Drehstabfeder 9 drehbar verlagert ist. Die Drehstabfeder 9 ist über einen Schaftteil 10 vermittels einer Lagerschale 11 im Haltergehäuse 1 abgestützt. Die Türhaltestange 2 ist bei dem in den Figuren 1 bis 3 gezeigten Ausführungsbeispiel vermittels einer mittels Schweißung 12 an ihr eines Ende angeschlossenen ein Lagerauge bildenden zylindrischen Hülse 13 im Lagerbock 3 um eine zur Türscharnierachse parallele Achse schwenkbar gelagert und weist einen über den freigängigen Öffnungsbereich der Tür hin reichenden im wesentlichen geradlinigen Bereich 14 und an diesen anschließend Rasten 15 und 16 sowie einen Endanschlag 17 auf. Wie insbesondere aus der Darstellung der Figur 4 ersichtlich weist die Türhaltestange 2 über ihre mit den Rollen 4 und 6 in Eingriff gelangenden Längenbereich hin ein kreisrundes Querschnittsprofil auf, während sie im Bereich des Endanschlages 17 ein etwa birnenförmig verformtes Querschnittsprofil 18 besitzt. Die beiden Rasten 15 und 16 sind durch ein quer zu deren Längsachse gerichtetes wellenförmiges Verformen der Türhaltestange 2 gebildet und vermittels eines geradlinigen Zwischenstückes 19 in einem verschiedenen, zu verrastenden Öffnungslagen der Tür entsprechenden Abstand voneinander angeordnet. Gemäß den Darstellungen der Figuren 5 bis 7 können die mit der Türhaltestange 2 zusammenwirkenden Rollen 4 und/oder 6 eine Umfangsprofilierung aufweisen, deren einfachste Form eine glattflächigzylindrische Umfangsfläche 20 der Rolle 4 nach Figur 5 ist. Bei der Ausführungsform nach Figur 6 weist die Rolle 4 eine hohlkehlförmig nach innen gerichtete Profilierung ihrer Umfangsfläche 21 auf, wobei der Krümmungsradius der Hohlkehl-Profilierung 22 kleiner ist als der Halbmesser des Profilquerschnittes der Türhaltestange 2, derart, daß die Rolle 4 jeweils nur mit den beiden Seitenflanken 23 der Hohlkehlprofilierung 22 am Außenumfang der Türhaltestange 2 anliegt. Bei dem in der Figur 7 dargestellten Ausführungsform weist die Rolle 4 ebenfalls eine nach innen gerichtete Umfangsprofilierung 24 auf, jedoch hat die Umfangsprofilierung 24 einen Krümmungsradius, der größer ist als der Profilhalbmesser der Türhaltestange 2, so daß die Rolle 4 nur mit dem Grund 25 ihrer Umfangsprofilierung 24 auf dem Außenumfang der Türhaltestange 2 aufliegt. Bei den in den Figuren 6 und 7 gezeigten Ausführungsformen umgreift die Rolle 4 jeweils den Außenumfang der Türhaltestange etwa zu einem Drittel, derart, daß, wie dies insbesondere aus der Darstellung der Figur 3 ersichtlich ist, die Türhaltestange 2 wenigstens über die Hälfte ihres Außenumfanges hin von den Rollen 4 und 6 umgriffen ist. Bei dem in den Figuren 9 und 10 dargestellten Ausführungsbeispiel ist die Türhaltestange 2 einteilig ausgebildet und mit einem Lagerauge 26 versehen, welches in einem abgeplatteten Endbereich 27 der Türhaltestange 2 angeordnet ist. Die Herstellungsweise der in den Figuren 9 und 10 dargestellten Türhaltestange 2 ist in der Figur 8 aufgezeigt, gemäß der ein geradliniger Zuschnitt eines Rundmaterialstabes mit kreisrundem Ausgangsprofil durch Stauchen zunächst beidendig mit einer Abplattung 30 versehen wird und wobei die beiden Abplattungen 30 anschließend einerseits zu einem Lagerauge 31 verformt und andererseits mit einer Durchgangsbohrung 32 zum Befestigen eines einen Endanschlag bildenden Körpers versehen werden. Dabei sind im gezeigten Ausführungsbeispiel die beiden verformten Endteile 30 und 31 zueinander um 90° verdreht. Schließlich wird der vorgeformte Zuschnitt über einen Teil der Länge der Türhaltestange hin durch wellenförmiges, quer zu seiner Längsachse gerichtetes Biegen mit Rasten 15 und 16 bildenden Verformungen versehen.
In der Darstellung der Figur 1 ist zusätzlich aufgezeigt, daß Herstellungs- oder Montagetoleranzen, die eine Winkellage der Türhaltestange gegenüber der Ebene der beiden Rollen 4 und 6 zur Folge haben kein Verkanten der Türhaltestange gegenüber den Rollen 4 und 6 bewirken können und daß ferner auch Montagetoleranzen, die einen vertikalen Höhenversatz des Haltergehäuses 1 gegenüber dem Lagerbock 3 zur Folge haben ebenfalls nicht zu einem Verkanten der Türhaltestange 2 gegenüber den Rollen 4 und 6 führen. Vielmehr wird ersichtlich, daß die Türhaltestange 2 bei Abweichungen aus ihrer ideellen Bewegungs- bzw. Ausrichrichtung an den Flankenflächen der Profilierung der Umfangsflächen der Rollen 4 und 6 anliegt und geführt ist.

## Patentansprüche

1. Türfeststeller für Kraftwagentüren, bestehend aus einer vermittels eines Lagerbockes (3) an einem Türanordnungsteil, Tür oder Türholm schwenkbar angelenkten und mit die zu verrastenden Öffnungslagen der Tür markierenden Rasten (15,16) sowie einem die Öffnungsendlage der Tür bestimmenden Endanschlag (17) versehenen Türhaltestange (2) und einem am anderen Türanordnungsteil starr befestigten und von der Türhaltestange (2) durchsetzten Haltergehäuse (1), in welchem eine erste Rolle (4) als Widerlagerrolle um eine starre Achse (5) drehbar und eine zweite Rolle (6) als Belastungsrolle auf dem Belastungsarm (7) einer vermittels eines Stützarmes (8) am Haltergehäuse (1) abgestützten Drehstabfeder (9) drebar gelagert ist und bei welchem die Türhaltestange (1) zwischen den beiden Rollen (4,6) hindurchgeführt ist, dadurch gekennzeichnet, daß die Türhaltestange (2) über ihre gesamte mit den Rollen (4 und 6) in Eingriff gelangende Länge hin ein abgerundetes Querschnittsprofil aufweist und die die zu verrastenden Öffnungslagen der Tür markierenden Rasten (15,16) jeweils durch wenigstens eine quer zu deren Längsachse gerichtete Ausbiegung der Türhaltestange (2) gebildet sind.

2. Türfeststeller nach Anspruch 1, dadurch gekennzeichnet, daß die Türhaltestange (2) aus einem Zuschnitt eines Rundmaterialstabes gebildet ist und über ihre gesamte, mit den Rollen (4 und 6) in Eingriff gelangende Länge hin eine gleichbleibende Profilquerschnittsform aufweist.

3. Türfeststeller nach Anspruch 1, dadurch gekennzeichnet, daß die Türhaltestange (2) wenigstens zwei durch eine wellenartige quer zu seiner Längsachse gerichtete Verformung des Rundmaterialabschnittes gebildete, aufeinanderfolgend angeordnete Rasten (15 und 16) aufweist.

4. Türfeststeller nach Anspruch 1 bis 3, dadurch gekennzeichnet, daß der Öffnungsendanschlag für die Tür durch eine wenigstens annähernd rechtwinkelige Endabwinkelung (17) der Türhaltestange (2) gebildet ist.

5. Türfeststeller nach Anspruch 1 bis 4, dadurch gekennzeichnet, daß die Türhaltestange (2) über ihre gesamte mit den Rollen (4 und 6) in Eingriff gelangende Länge hin einen kreisrunden Profilquerschnitt aufweist.

6. Türfeststeller nach Anspruch 1 bis 4, dadurch gekennzeichnet, daß die Türhaltestange (2) über ihre gesamte mit den Rollen (4 und 6) in Eingriff gelangende Länge hin einen sowohl von der reinen Kreisform als auch von der Vieleckform abweichenden Profilquerschnitt aufweist.

7. Türfeststeller nach einem oder mehreren der Ansprüche 1 bis 8, dadurch gekennzeichnet, daß die Türhaltestange (2) im Bereich des Öffnungsendanschlages (17) eine von ihrer übrigen Querschnittsform abweichende Profilquerschnittsform, insbesondere eine birnenförmige Querschnittsform (18), aufweist.

8. Türfeststeller nach einem oder mehreren der Ansprüche 1 bis 7, dadurch gekennzeichnet, daß die Lauffläche wenigstens einer der Rollen (4,6), Belastungs- und/oder Widerlagerrolle, eine vom Profilquerschnitt der Türhaltestange (2) abweichende Profilform besitzt.

9. Türfeststeller nach einem oder mehreren der Ansprüche 1 bis 8, dadurch gekennzeichnet, daß die Lauffläche wenigstens einer der Rollen (4,6), Belastungs- und/oder Widerlagerrolle, eine nach innen durchgewölbte Profilform (22) aufweist, wobei die Wölbung der Lauffläche (21) einen kleineren Durchmesser aufweist als den Durchmesser der Türhaltestange (2).

10. Türfeststeller nach einem oder mehreren der Ansprüche 1 bis 8, dadurch gekennzeichnet, daß die Lauffläche wenigstens einer der Rollen (4,6), Belastungs- und/oder Widerlagerrolle, eine nach innen durchgewölbte Profilform aufweist, wobei die Wölbung der Lauffläche (24) einen größeren Durchmesser aufweist als den Durchmesser der Türhaltestange (2).

11. Türfeststeller nach einem der Ansprüche 9 oder 10, dadurch gekennzeichnet, daß die Türhaltestange (2) über wenigstens die Hälfte Ihres Umfanges hin von den beiden Rollen (4,6) umgriffen ist.

12. Türfeststeller nach einem oder mehreren der Ansprüche 1 bis 8, dadurch gekennzeichnet, daß die Lauffläche (20) wenigstens einer der Rollen, Belastungs- und/oder Widerlagerrolle, zylindrisch eben gestaltet ist.

13. Türfeststeller nach einem oder mehreren der Ansprüche 1 bis 12, dadurch gekennzeichnet, daß am freien Ende der Türhaltestange (2) ein in an sich bekannter Weise durch einen an ihr befestigten Körper, insbesondere Gummipuffer, gebildeter Öffnungsendanschlag angeordnet ist.

14. Türfeststeller nach einem oder mehreren der Ansprüche 1 bis 13, dadurch gekennzeichnet, daß ein Lagerauge (31)für die Lagerung der Türhaltestange (2) im Lagerbock (3) einteilig mit der Türhaltestange (2) ausgebildet, insbesondere durch eine Abplattung des Türhaltestangenprofiles gebildet ist.

15. Türfeststeller nach einem oder mehreren der Ansprüche 1 bis 14, dadurch gekennzeichnet, daß an die Türhaltestange (2) ein durch eine Zylinderhülse gebildetes Lagerauge (13), insbesondere mittels Schweißung (12) angeschlossen ist.

16. Türfeststeller nach einem oder mehreren der Ansprüche 1 bis 15, dadurch gekennzeichnet, daß die Türhaltestange (2) insgesamt durch Biegen eines spanlos vorgeformten Teiles dargestellt ist.

## Claims

1. A door stay for motor vehicle doors, consisting of a door retaining bar (2) pivotally articulated by means of a bearing block (3) on part of a door arrangement, a door or door column and with catches (15, 16) marking the catch-stopped open positions of the door and with an end stop (17) defining the extreme opened position of the door and, rigidly fixed to the other part of the door arrangement and traversed by the door retaining bar (2), a supporting housing (1) in which a first roller (4) serving as an abutment roller rotatable about a fixed spindle (5) and a second roller (6) serving as a loading roller is rotatably mounted on the loading arm (7) of a torsion bar spring (9) braced on the supporting housing (1) by means of a bracing arm (8) and in which the door retaining bar (1) extends between the two rollers (4, 6), characterised in that over its entire length which engages the rollers (4, 6), the door retaining bar (2) has a round cross-section and the catches (15, 16) marking the catch-stopped open positions of the door are each formed by at least one outwards bend in the door retaining bar (2), directed transversely to its longitudinal axis.

2. A door stay according to Claim 1, characterised in that the door retaining bar (2) consists of a blank of round bar stock, of which the cross-sectional form remains constant over its entire length which engages the rollers (4 and 6).

3. A door stay according to Claim 1, characterised in that the door retaining bar (2) has at least two consecutively disposed catches (15 and 16) formed by a shaft-like deformation of the portion of round bar stock directed transversely to its longitudinal axis.

4. A door stay according to Claim 1 to 3, characterised in that the opening end stop for the door consists of an at least approximately right-angled bent-over end (17) of the door retaining bar (2).

5. A door stay according to Claim 1 to 4, characterised in that over its entire length which engages the rollers (4 and 6) the door retaining bar (2) has a circular cross-section.

6. A door stay according to Claim 1 to 4, characterised in that over its entire length which engages the rollers (4 and 6) the door retaining bar (2) has a cross-sectional profile which diverges both from the purely circular form and also from the polygonal form.

7. A door stay according to one or more of Claims 1 to 8 (sic!), characterised in that in the region of the opening end stop (17), the door retaining bar (2) has a cross-sectional profile other than the cross-section of the rest of it, and in particular a pear-shaped cross-sectional form (18).

8. A door stay according to one or more of Claims 1 to 7, characterised in that the working surface of at least one of the rollers (4, 6), loading and/or abutment roller, has a profile other than the cross-sectional profile of the door retaining bar (2).

9. A door stay according to one or more of Claims 1 to 8, characterised in that the working surface of at least one of the rollers (4, 6), loading and/or abutment roller, has an inwardly concave profile form (22), the curvature of the working surface (21) having a smaller diameter than the diameter of the door retaining bar (2).

10. A door stay according to one or more of Claims 1 to 8, characterised in that the working surface of at least one of the rollers (4, 6), loading and/or abutment roller, has an inwardly concave profile form, the curvature of the working surface (24) having a greater diameter than the diameter of the door retaining bar (2).

11. A door stay according to one of Claims 9 or 10, characterised in that over at least half of its periphery, the door retaining bar (2) has both rollers (4, 6) engaging around it.

12. A door stay according to one or more of Claims 1 to 8, characterised in that the working surface (20) of at least one of the rollers, loading and/or abutment roller, is of cylindrically plane form.

13. A door stay according to one or more of Claims 1 to 12, characterised in that at the free end of the door retaining bar (2) there is a door opening end stop formed in per se known manner by a body, particularly a rubber buffer, which is fixed to it.

14. A door stay according to one or more of Claims 1 to 13, characterised in that a bearing lug (31) for mounting the door retaining bar (2) in the bearing block (3) is constructed in one piece with the door retaining bar (2), and is in particular formed by a flattening of the door retaining bar profile.

15. A door stay according to one or more of Claims 1 to 14, characterised in that connected to the door retaining bar (2), particularly by welding (12), there is a bearing lug (13) formed by a cylindrical sleeve.

16. A door stay according to one or more of Claims 1 to 15, characterised in that the door retaining bar (2) as a whole is produced by bending a part which is preformed by a non-cutting process.

## Revendications

1. Arrêtoir de porte pour portes de véhicules automobiles, composé:
- d'une barre d'arrêt (2) articulée par l'intermédiaire d'un support (3) sur l'une des parties de la porte, savoir la porte elle-même ou le montant de porte, pourvue de crans d'arrêt (15), (16) marquant les positions d'ouvertures dans lesquelles la porte peut être bloquée, et, d'une butée de fin de course (17) déterminant la position d'ouverture complète de la porte, et,
- d'un boîtier de maintien (1) fixé de manière rigide sur l'autre partie de la porte, traversé par la barre d'arrêt (2), dans lequel sont disposés, d'une part, un galet (4) mobile autour d'un axe fixe (5) en tant que galet de butée, et, d'autre part, un galet (6) tournant, prévu comme galet de charge sur le bras de charge (7) d'un ressort de torsion (9) assemblé avec le boîtier de maintien (1) par l'intermédiaire de son bras d'appui (8), la barre d'arrêt (2) passant entre les galets (4), (6),
*caractérisé en ce que* tout le segment longitudinal de la barre d'arrêt (2) qui coopère avec les galets (4), (6), présente une section transversale arrondie et *en ce que* les crans d'arrêt (15), (16) marquant les positions d'ouverture dans lesquelles la porte peut être bloquée, sont constituées par au moins une courbure de la barre d'arrêt (2), perpendiculaire à l'axe longitudinal de cette dernière.

2. Arrêtoir de porte selon la revendication 1 *caractérisé en ce que* la barre d'arrêt (2) qui est constituée d'un segment de ronds, présente une section transversale identique sur toute sa partie longitudinale coopérant avec les galets (4), (6).

3. Arrêtoir de porte selon la revendication 1 *caractérisé en ce que* la barre d'arrêt (2) présente au moins deux crans d'arrêt (15), (16) successifs, constitués par une déformation ondulée du segment de ronds, perpendiculaire à l'axe longitudinale de ce dernier.

4. Arrêtoir de porte selon les revendications 1 à 3 *caractérisé en ce que* la butée de fin de course de la porte est constituée par l'extrémité repliée sensiblement en angle droit (17) de la barre d'arrêt (2).

5. Arrêtoir de porte selon les revendications 1 à 4 *caractérisé en ce que* la barre d'arrêt (2) présente une section transversale circulaire sur toute sa partie longitudinale coopérant avec les galets (4), (6).

6. Arrêtoir de porte selon les revendications 1 à 4 *caractérisé en ce que* la barre d'arrêt (2) présente sur toute sa partie longitudinale coopérant avec les galets (4), (6), une section transversale s'écartant de la forme circulaire comme de la forme polygonale.

7. Arrêtoir de porte selon une ou plusieurs des revendications 1 à 6 *caractérisé en ce que* la barre d'arrêt (2) comporte, dans la zone de la butée de fin de course (17), une section transversale dont la forme s'écarte de celle du reste de sa longueur, plus particulièrement une forme de poire (18).

8. Arrêtoir de porte selon une ou plusieurs des revendications 1 à 7 *caractérisé en ce que* au moins un des galets (4), (6), galet de charge et/ou galet de butée, présente une surface de roulement dont la forme de la section transversale s'écarte de celle de la section transversale de la barre d'arrêt (2).

9. Arrêtoir de porte selon une ou plusieurs des revendications 1 à 8 *caractérisé en ce que* la surface de roulement d'au moins un des galets (4), (6), galet de charge et/ou galet de butée, présente une section transversale de forme concave (22), dont la courbure possède un plus petit diamètre que celui de la barre d'arrêt (2).

10. Arrêtoir de porte selon une ou plusieurs des revendications 1 à 8 *caractérisé en ce que* la surface de roulement d'au moins un des galets (4), (6), galet de charge et/ou galet de butée, présente une section transversale de forme concave (22), dont la courbure possède un plus grand diamètre que celui de la barre d'arrêt (2).

11. Arrêtoir de porte selon l'une des revendications 9 ou 10 *caractérisé en ce que* la barre d'arrêt (2) est entourée au moins sur la moitié de sa périphérie par les galets (4), (6).

12. Arrêtoir de porte selon une ou plusieurs des revendicatons 1 à 8 *caractérisé en ce que* au moins un des galets (4), (6), galet de charge et/ou galet de butée, possède une surface de roulement (20) cylindrique lisse.

13. Arrêtoir de porte selon une ou plusieurs des revendications 1 à 12 *caractérisé en ce que* l'extrémité libre de la barre d'arrêt (2) comporte une butée de fin de course, constituée d'un corps qui y est fixé de manière connue, plus particulièrement d'un tampon en caoutchouc.

14. Arrêtoir de porte selon une ou plusieurs des revendications 1 à 13 *caractérisé en ce que* la barre d'arrêt comporte un coussinet (31) permettant son assemblage avec le support (3), constitué par un applatissement de la barre d'arrêt (2) avec laquelle il forme une pièce unique.

15. Arrêtoir de porte selon une ou plusieurs des revendications 1 à 14 *caractérisé en ce que* la barre d'arrêt (2) se prolonge par un coussinet (13) constitué d'une douille cylindrique soudée sur ladite barre d'arrêt (2).

16. Arrêtoir de porte selon une ou plusieurs des revendications 1 à 15 *caractérisé en ce que* la barre d'arrêt (2) est constituée d'une pièce préformée repliée.
